# FASCICULE DE BREVET EUROPEEN

(11) **EP 0 896 343 B1**
(45) Date de publication et mention de la délivrance du brevet: **03.04.2002**
(21) Numéro de dépôt: 97500133.0
(22) Date de dépôt: 04.08.1997
(51) Int. Cl.: H01B 13/00, H01B 13/02

(54) **Machine de câblage à torsion alterné "SZ"**
Verseilmaschine mit wechselnder Drehrichtung "SZ"
Stranding machine with alternating twist "SZ"

(43) Date de publication de la demande: 10.02.1999
(73) Titulaire: Construcciones Mecanicas Caballé, S.A, 08918 Badalona, Barcelona (ES)
(72) Inventeur: Caballe Valverde, Rafael, 08918 Badalona (Barcelona) (ES); Mejias De Ves, Antonio, 08020 Barcelona (ES)
(74) Mandataire: Manresa Val, Manuel

(56) Documents cités:
- EP-A- 0 529 607
- DE-B- 1 159 059
- US-A- 4 151 704
- US-A- 4 309 869

## Description

L'objet de la présente invention concerne une machine de câblage à torsion alterne "SZ" applicable à la fabrication de câbles électriques, en fibre optique et assimilés, et présentant de remarquables avantages par rapport à d'autres machines connues de ce genre.

En effet, on connaît déjà des machines de câblage basiquement constituées par un groupement parallèle, autour d'un axe longitudinal, de tuyaux ou de conduits par lesquels circulent les éléments qui vont constituer le câble futur. A l'extrémité de la machine, correspondant à la sortie des éléments, ledit groupement ou faisceau de conduits se trouve réuni par un disque perforé recevant le mouvement d'un moteur approprié, soit dans un sens, soit dans l'autre; a l'autre extrémité de la machine, correspondant à l'entrée des éléments, ce faisceau de tuyaux ou de conduits se trouve assujetti à un point fixe de la propre machine.

Afin de pouvoir fournir un nombre relativement élevé de tours dans chaque sens, sans augmenter en excès la tension des éléments à câbler ni ne soumettre les tubes à trop de contraintes mécaniques, le faisceau de tuyaux a une longueur considérable, de 6 à 8 mètres.

On comprend que lorsque une extrémité de la machine tourne vite, soit dans un sens, soit dans l'autre, et étant donnée la longueur considérable du faisceau de tuyaux, la zone moyenne de cette longueur commence à vibrer et à devenir instable ce qui est défavorable à la circulation correcte des éléments à leurs intérieurs respectifs.

De plus, dans la fabrication de câbles en fibre optique il faut souvent compter sur un élément central, normalement de soutien, et ayant des dimensions considérablement supérieures à celles des éléments à câbler. Dans des mises en oeuvre précédentes, cet élément central voyage à travers un tuyaux ou conduit central en plastique et, ce qui est pire, ce tuyaux est soumis à de fortes contraintes mécaniques provenant de la torsion qu'ils subissent durant le travail. Ces contraintes sont beaucoup plus grandes que celles que subissent les conduits périphériques à cause du diamètre relativement beaucoup plus grand (de 3 à 4 fois) du tuyau central. Ces contraintes provoquent souvent la défaillance mécanique du propre tuyau central avant celle des tuyaux périphériques ce qui rend les opérations d'entretien plus fréquentes.

Comme il a déjà été dit auparavant, tout le paquet de tuyaux périphériques plus le central, le cas échéant, sont autoportés entre l'entrée et la sortie de la machine situées à cette distance de 6 ou 8 m, et pour pallier ces vibrations pouvant survenir et ce manque de stabilité, on a aménagé, dans certaines mises en oeuvre, des cordes de traction entre les deux extrémités, afin que l'ensemble soit plus facile à soutenir. De toutes façons, la distance longue et la rigidité faible de l'ensemble entraînent l'apparition de vitesses critiques limitant la production de la machine de câblage en question.

La publication US 4426839 fait connaître une machine du type évoqué ayant un disque perforé pour la séparation des éléments à retordre, tels que des fils, des fils de fer, des fibres optiques et assimilés, ainsi qu'un autre disque ou plateau perforé à torsion oscillant périodiquement dans des sens opposés; plusieurs tuyaux séparés sont circonférentiellement aménagés entre les deux plateaux, de sorte que, individuellement, l'espace intérieur de chaque tuyaux serve de guide aux éléments individuels à retordre. Ces tuyaux sont réunis par l'intermédiaire de disques munis d'orifices circulaires pour les tuyaux. Cette mise en oeuvre, comme il a déjà été dit, à l'inconvénient des vibrations et des sauts de l'ensemble des tuyaux dûs à sa longueur.

Par ailleurs, la publication WO 87/06050 fait connaître une machine munie desdits plateau écarteur et plateau retordeur entre lesquels est aménagé un groupe de tuyaux conducteurs des éléments à retordre. Ce groupe de tuyaux reste monté autour d'un tuyau central qui peut être rigide ou élastique à la torsion et qui est actionné en rotation par une ou les deux extrémités. Dans le cas où il serait élastique à la torsion ou bien rigide, il montre les inconvénients exposés des contraintes fruit de la propre torsion. Cette mise en oeuvre, de toutes façons, a l'inconvénient de prévoir un tuyau central avec son actionnement.

Par ailleurs, le Brevet EP 0529610 concerne un appareil semblable aux précédents avec la différence que les tuyaux périphériques, conducteurs des fils, sont reliés, pratiquement tout le long, à l'élément central, par le biais d'une pièce sensiblement radiale.

Le brevet EP 0529611 et la demande EP 0644559 concernent le même appareil de torsion SZ ayant les variantes que, dans le premier, les tuyaux périphériques et l'élément central se trouvent unis en un groupe de tuyaux par l'intermédiaire d'un tissu réticulé qui enveloppe les tuyaux périphériques et s'étendant pratiquement tout le long desdits tuyaux périphériques; dans le cas du deuxième, les moyens reliant les tuyaux comprennent au moins un élément longitudinal flexible de retenue enroulé autour de l'ensemble des tuyaux, sensiblement tout le long et sous forme hélicoïdale.

Il est clair que, dans ces derniers brevets et demande, l'objectif est de réunir les tuyaux périphériques autour du central; néanmoins, le problème des vibrations, sauts ou phénomène de corde à sauter persistent.

La présente invention consiste en une machine de câblage à torsion "SZ" munie desdits plateau écarteur et bloc de torsion entre lesquels sont aménagés lesdits tuyaux périphériques conducteurs des fils à câbler, avec la particularité de ne pas avoir de tuyau central et qu'elle a divers appuis entre le disque d'entrée et celui de sortie. Les avantages sont importants: tous les inconvénients concernant le tube central disparaissent; lesdits appuis permettent d'augmenter la production et la qualité du produit final à cause de l'absence de vibrations.

Afin de rendre l'explication plus facile, deux feuilles de dessins sont annexés à la présente description dans lesquels un cas pratique de mise en oeuvre a été représenté, qui n'est cité qu'à titre d'exemple non limitatif de l'étendue de la présente invention.

Dans ces feuilles de dessins:
La figure 1 représente une vue en plan de la machine de l'invention.
La figure 2 correspond à une coupe transversale faite par le plan de coupe II-II de la fig. 1 qui montre nettement le creux central entre les tuyaux périphériques conducteurs des fils.
La figure 3 correspond à une coupe transversale effectuée par le plan de coupe III-III de la fig. 1 qui montre ces tuyaux périphériques réunis par une bague dont les particularités seront expliquées ci-après.
Et la figure 4 est une autre coupe transversale effectuée par le plan de coupe IV-IV de la même Fig. 1 illustrant un desdits supports.

D'après ces figures, la machine de câblage à torsion alterne "SZ" objet de la présente invention, comporte principalement un plateau (1) diviseur ou écarteur des fils d'entrée (2), et un bloc (3) de torsion relié à un disque (4) de sortie des fils (5) formant le câble (6).

Le bloc de torsion (3) est actionné de façon conventionnelle par une bande de transmission (7) et un moteur (non illustré) à rotation alterne, à droite et à gauche.

Entre le bloc écarteur (1) et le bloc de torsion (3) sont aménagés les tuyaux périphériques ou conduits (8) par lesquels passeront les fils (2), lesdits tuyaux étant fermement fixés, par leurs extrémités respectives, sur ces plateau (1) et bloc (3) et ils s'étendent ensemble et concentriques à un axe idéal central (9).

Il faut noter dans la présente invention que tout le long de l'ensemble des tuyaux (8) des supports (10) ont été périodiquement aménagés, composés d'un disque (11) ayant une série d'orifices (12) agencés en circonférence, ce disque (11) étant tournant sur des roulements (13) installés sur un corps de support divisé en deux parties (14 et 15) qui sont couplés entre eux par l'intermédiaire de vis (16); en démontant la partie supérieure du corps (14) on pourra séparer l'ensemble des tuyaux (8). La partie inférieure (15) repose et est fixée sur un bâti ou des pieds (17).

Il est évident qu'avec plusieurs supports (10) périodiquement aménagés, les vibrations de l'ensemble des tuyaux (8) sont éliminées, en même temps qu'un tuyau central devient inutile, tout cela rendant la propre machine plus performante.

Périodiquement, le long de l'ensemble de tuyaux (8) ainsi qu'avant et après les supports (10), des bagues (18) sont prévues, ayant une série d'évidements (19) circonférentiels dans lesquels lesdits tuyaux (8) sont emboîtés. Ces évidements (19) sont fermés au moyen d'un collier sûreté (20) ou assimilé, retenant les tuyaux. La fonction de ces disques (18) est évidemment de conserver l'ensemble de tuyaux (9) réuni et de laisser un passage central pour un élément central de support.

## Revendications

1. Machine pour câblage à torsion alterne SZ, comportant un plateau (1) écarteur de fils d'entrée (2) et un bloc de torsion (3) relié à un disque de sortie (4) et actionné par un moteur à rotation alterne, retordant les fils (5) qui forment un câble (6), et il y a, entre ce bloc de torsion (3) et le plateau écarteur (1) un groupement longitudinal de tuyaux (8) parallèles entre eux et autour d'un axe géométrique central (9), lesdits tuyaux étant fixés respectivement, par leurs extrémités, sur ces plateau (1) et bloc (3), les mêmes tuyaux (8) restant périodiquement réunis par des bagues de liaison (18), **caractérisée en ce que** le groupement longitudinal de tuyaux (8) repose en rotation sur au moins un support (10) verrouillé sur un bâti (17) de la machine.

2. Machine selon la revendication (1), **caractérisée en ce que** chaque support cité (10) comporte un disque central (11) muni de plusieurs orifices (12) pour le passage des tuyaux (8) respectifs, ce disque étant tangent à des roulements (13) aménagés sur le corps du support (10) qui est divisé en deux parties (14, 15), une desquelles est fixée sur le bâti (17).

3. Machine selon les revendications (1 ou 2)), **caractérisée en ce que** les bagues de liaison (18) présentent sur leur périphérie une série d'évidements (19) dans lesquels les tuyaux respectifs (8) sont emboîtés, lesdits évidements (19) étant fermés par un collier (20).

## Patentansprüche

1. Drahtverseilmaschine mit abwechselndem SZ-Seilschlag, mit einer Einzugsscheibe (1) zum Spreizen der einlaufenden Drähte (2) und einem, mit einer Auslaufscheibe (4) verbundenem Verseilungssblock (3), der durch einen Motor mit abwechselnder Drehrichtung angetrieben wird, wodurch die einlaufenden Drähte (5) zu einem Drahtseil (6) geschlagen werden, wobei sich zwischen dem Verseilungsblock (3) und der Spreizscheibe (1) eine untereinander und in Bezug auf eine geometrische Mittelachse (9) parallel verlaufende Längsrohrgruppierung (8) befindet, deren Rohre jeweils mit ihren Enden an der Einzugsscheibe (1) und dem Verseilblock (3) befestigt sind und die gleichen Rohre (8) in bestimmten Abständen mittels Verbindungsringen (18) miteinander verbunden sind, **dadurch gekennzeichnet, daß** die Längsrohrgruppierung (8) drehbar auf mindestens einem Lager (10) ruht, das verriegelt auf einem Bett (17) der Maschine angebracht ist.

2. Maschine nach Anspruch 1, **dadurch gekennzeichnet, daß** jedes der genannten Lager (10) jeweils eine Mittelscheibe (11) mit mehreren Öffnungen (12) aufweist, durch welche die jeweiligen Rohre (8) geführt werden, wobei die Scheibe tangential auf Rollenlagern (13) ruht, die auf dem Lagerkörper (10) angebracht sind, der aus zwei Teilen (14, 15) besteht, von denen eines am Rahmen (17) befestigt ist.

3. Maschine nach Ansprüchen 1 oder 2, **dadurch gekennzeichnet, daß** die Verbindungsringe (18) an ihrer Außenfläche eine Reihe von Aussparungen (19) aufweisen, in welchen die jeweiligen Rohre (8) eingelassen sind, und welche durch einen Sicherungsring (20) verschlossen sind.

## Claims

1. Wiring machine with alternating SZ-twisting, comprising a plate (1) for spreading the incoming wires (2) and a twisting block (3) connected to an exit disk (4) and actuated upon by a motor with alternating rotation, whereby the wires (5) forming the cable (6) become twisted, comprising, between the twisting block (3) and the spreading plate (1), a longitudinal tube grouping (8) parallel with respect to one another and around a geometrical central axis (9), said tube being fixed by its ends to said plates (1) and blocks (3) and the same tubes (8) being connected to one another periodically by means of connecting rings (18), **characterized in that** the longitudinal tube grouping (8) resides rotatably on at least one support (10) which is attached to a frame (17) of the machine by means of a lock.

2. Machine according to Claim 1, **characterized in that** said supports (10) each comprise a central disk (11) containing several perforations (12) through which the corresponding tubes (8) are led, the disk being tangential to rollers (13) attached to the support body (10) which is divided into two parts (14, 15), one of which is fixed to the frame (17).

3. Machine according to Claims 1 or 2, **characterized in that** the connecting rings (18) comprise on their periphery a series of recesses (19) into which the corresponding tubes (8) have been fitted, the recesses (19) being closed by means of a collar (20).
